# EUROPÄISCHE PATENTSCHRIFT

(11) **EP 1 701 043 B1**
(45) Veröffentlichungstag und Bekanntmachung des Hinweises auf die Patenterteilung: **06.08.2008**
(21) Anmeldenummer: 06003555.7
(22) Anmeldetag: 22.02.2006
(51) Int. Cl.: F15B 15/28, G01D 11/30, H02B 1/04

(54) **Schaltelement zum wiederlösbaren Festlegen an beliebigen Gegenständen, insbesondere Rohren**
Switching element for being removably fixed to arbitrary objects, particularly to pipes
Élément de commutation fixable de manière amovible à des objets quelconques, notamment aux tuyaux

(30) Priorität: 07.03.2005 DE 102005010863
(43) Veröffentlichungstag der Anmeldung: 13.09.2006
(73) Patentinhaber: Johann Weiss Maschinenbau, 88636 Illmensee (DE)
(72) Erfinder: Weiss, Johann, 88636 Illmensee (DE)
(74) Vertreter: Weiss, Peter

(56) Entgegenhaltungen:
- EP-A- 0 894 983
- EP-A- 1 376 067
- DE-A1- 4 137 586
- DE-U1- 9 414 869
- DE-U1- 29 718 934
- US-A- 5 290 981
- US-A- 6 007 034

## Beschreibung

Die vorliegende Erfindung betrifft ein Schaltelement zum wiederlösbaren Festlegen an beliebigen Gegenständen, insbesondere Rohren, die ggf. mit Schwalbenschwanznuten versehen sind, mit einem Gehäuse und mit einer im Gehäuse integrierten Schaltelektronik.

Derartige Schaltelemente sind in vielfältiger Form und Ausführung auf dem Markt bekannt und erhältlich. Sie dienen insbesondere zum Ermitteln von bestimmten physikalischen Daten, Eigenschaften, Temperaturen, Durchströmgeschwindigkeiten etc., die bei Überschreiten oder Unterschreiten bestimmter Werte ein Schaltsignal generieren. In entsprechenden Schaltelementen können unterschiedlichste beliebige Sensorelemente integriert sein, um bestimmte Änderungszustände in ein Schaltsignal umzuwandeln.

Herkömmliche Schaltelemente weisen ein Gehäuse auf. Dieses Gehäuse wird meist mittels bestimmten dafür vorgesehenen Halterungen an bspw. einem Rohr oder beliebigen Gegenständen festgelegt.

Ferner sind auch Schaltelemente bekannt, die bspw. mittels Rohrschellen oder Kabelbinder an beliebigen Gegenständen festgelegt werden, diese werden jedoch meist mittels eines Halters verbunden, wobei der Halter selbst dann mit der eigentlichen Rohrschelle am Rohr festlegbar ist.

Nachteilig ist bei herkömmlichen Schaltelementen, dass diese nur sehr umständlich an beliebigen Gegenständen, wie bspw. Rohren festgelegt werden können. Insbesondere für die Montage oder Demontage bzw. auch wartung oder beim Austausch defekter Schaltelemente ist ein erheblicher Zeitaufwand erforderlich, was unerwünscht ist.

Die EP 1 376 067 A1 offenbart eine Vorrichtung zur Befestigung eines Sensors in einer Nut, bei welcher zwei Bauteile innerhalb der Nut gegeneinander verspannt werden.

Eine Vorrichtung zur lösbaren Verankerung eines Sensors ist im Gebrauchsmuster G 94 14 869.4 beschrieben. Dort wird nach dem Einsetzen eines Sensorgehäuses in eine Nut ein Verdrehteil ausgefahren und hintergreift beidseitige Vorsprünge der Nut.

Die US 5,290,981 offenbart einen Magnetschalter, der in eine Schwalbenschwanznut stirnseitig einführbar ist und innerhalb der Nut verspannbar ist.

Die EP 0 894 983 A2 sowie die US 6,007,034 offenbaren halbschalenartige Halterungen, die aufwendig an einem Hydraulikzylinder festlegbar sind. Die halbschalenartigen Halterungen weisen Nuten zum stirnseitigen Einschieben von Sensorelementen auf, die innerhalb der Nut durch Verspannen mittels Madenschrauben dort festlegbar sind.

Der vorliegenden Erfindung liegt daher die Aufgabe zugrunde, ein Schaltelement der eingangs genannten Art zu schaffen, welches die genannten Nachteile beseitigt, und mit welchem auf sehr einfache, schnelle und kostengünstige Weise ein wiederlösbares Festlegen an einem beliebigen Gegenstand universell möglich ist.

Zur Lösung dieser Aufgabe führen die Merkmale des Kennzeichens des Patentanspruches 1.

Bei der vorliegenden Erfindung hat sich als besonders vorteilhaft erwiesen, ein Schaltelement zu schaffen, welches ein Gehäuse aufweist, an welchem entsprechende Vorsprünge vorgesehen sind, die in entsprechende Schwalbenschwanznuten wiederlösbar eingreifen um das Schaltelement dort wiederlösbar festzulegen. Dieses Festlegen kann sehr schnell, einfach und kostengünstig geschehen.

Dabei soll auch im Rahmen der vorliegenden Erfindung liegen, dass bspw. quer zu einer Längsrichtung des Schaltelementes nahe einem Bodenbereich eine Durchgangsöffnung vorgesehen ist, die dem Durchführen eines flexiblen Befestigungselementes, wie bspw. einer Rohrschelle oder einem Kabelbinder dient. Auf diese Weise ist ein Schaltelement geschaffen, welches sich universell an beliebigen Gegenständen, wie bspw. herkömmlichen Rohren wiederlösbar festlegen lässt, jedoch auch allerdings in entsprechende Schwalbenschwanznuten zusätzlich dort wiederlösbar und schnell eingesetzt werden kann.

Dabei sind entsprechende Vorsprünge bzw. Rastnasen an entsprechenden Seitenwänden des Schaltelementes vorgesehen, die der Festlegung des Schaltelementes in entsprechenden Schwalbenschwanznuten dient. Hierdurch können herkömmliche zusätzliche Halterungen etc. entfallen. Dies soll ebenfalls im Rahmen der vorliegenden Erfindung liegen.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Seitenansicht auf ein Rohr, mit Schwalbenschwanznut und darin eingesetztem Schaltelement;
Figur 2 eine schematisch dargestellte Seitenansicht auf ein Rohr mit aufgesetztem Schaltelement mittels einem flexiblen Befestigungselement;
Figur 3a eine schematisch dargestellte Unteransicht auf das Schaltelement mit eingesetztem angedeuteten flexiblen Befestigungselement;
Figur 3b eine Seiteansicht auf das Schaltelement mit angedeutetem eingesetztem flexiblen Befestigungselement;
Figuren 4a und 4b entsprechende Seitenansichten auf ein Ausführungsbeispiel eines erfindungsgemäßen Schaltelementes;
Figur 5 eine schematisch dargestellte Unteransicht auf das Schaltelement gemäss den Figuren 4a und 4b;
Figur 6 eine Seitenansicht auf ein Rohr mit Schwalbenschwanznut und eingesetztem Schaltelement.

Gemäas Figur 1 ist ein Schaltelement R₁ auf einem beliebigen Gegenstand 1, insbesondere Rohr 2 in einer Schwalbenschwanznut 3 wiederlösbar einsetzbar bzw. wiederlösbar festlegbar.

Dabei besteht das Schaltelement R₁ im wesentlichen aus einem Gehäuse 4 in welchem eine hier nicht näher dargestellte Schaltelektronik 5 eingesetzt ist, und bspw. über unterschiedliche Technologien, Drücke, Temperaturen, Durchflüsse, Durchflussgeschwindigkeiten durch Rohre 2 etc. zu bestimmen, zu messen oder zu ermitteln und entsprechende Signale hierauf zu schalten.

Bei der vorliegenden Erfindung steht insbesondere eine schnelle und universelle Festlegung des Schaltelementes R₁, insbesondere des Gehäuses 4 an dem beliebigen Gegenstand 1 bzw. an dem Rohr 2 im Vordergrund.

Auf vielen Rohren 2 sitzt eine Schwalbenschwanznut 3 auf, die einer sehr schnellen wiederlösbaren Festlegung dient. Dabei weist das Gehäuse 4 des Schaltelementes R₁ an einer Seitenwand 6 einen Vorsprung 7.1, auf welcher passgenau in eine Schwalbenschwanznut 3 des Gegenstandes 1, insbesondere des Rohres 2 passt.

Der Seitenwand 6 gegenüberliegend ist an einer weiteren Seitenwand 8 des Gehäuses 4 ein weiterer Vorsprung 7.2 vorgesehen, der als fester, flexibler oder wiederlösbarer und ggf. verstellbarer Teil des Gehäuses 4 ausgebildet sein kann.

Die Vorsprünge 7.1, 7.2 sind daher in einem Bodenbereich 9 des Gehäuses 4 vorgesehen und ragen dort von den jeweiligen Seitenwänden 6, 8 nach aussen ab. Beide Vorsprünge hintergreifen beim Eingreifen in die Schwalbenschwanznut 3 die dort jeweils ausgebildeten Nuten und legen auf diese Weise das Schaltelement R₁ wiederlösbar am Gegenstand 1 bzw. am Rohr 2 fest.

Dabei kann das Schaltelement R₁ bspw. durch Einrasten, durch Nachgeben des Vorsprunges 7.2 in die Schwalbenschwanznut 3 dort fest und wiederlösbar eingesetzt werden. Jedoch sind auch hier andere Ausbildungen von Vorsprüngen 7.2 denkbar, die bspw. flexibel, mechanisch verstellbar od. dgl. dort vorgesehen sein können. Hierauf sei die Erfindung nicht beschränkt.

Wichtig ist bei der vorliegenden Erfindung, jedoch, dass zusätzlich zu den Vorsprüngen 7.1, 7.2 nahe dem Bodenbereich 9, wie es gemäss Figur 2 gestrichelt angedeutet ist, durch das Schaltelement R₁ ein flexibles Befestigungselement 10 durch das Schaltelement R₁ durchführbar ist, um dieses bspw. um das hier angedeutete Rohr 2 herumzuführen und somit das Schaltelement R₁ daran festzulegen. Dabei kann als flexibles Befestigungselement 10 eine Rohrschelle, ein Kabelbinder od. dgl. vorgesehen sein.

In Figur 3a ist in der Untersicht angedeutet, wie das flexible Befestigungselement 10 quer zu einer Längsrichtung das Gehäuse 4 des Schaltelementes R₁. durchgreift. Hierzu ist nahe, dem Bodenbereich 9 eine schlitzartige Durchgangsöffnung 11 gebildet, wie es in Figur 3b dargestellt ist, um ein flexibles Befestigungselement 10, wie bspw. eine Rohrschelle durch das Schaltelement R₁ zu führen, um dieses um einem beliebigen Gegenstand 1 wiederlösbar festzulegen.

Auf diese Weise ist ein Schaltelement R₁ geschaffen, welches universell einsetzbar ist, welches universell mittels einem beliebigen flexiblen Befestigungselement 10 an einem beliebigen Gegenstand 1, insbesondere einem Rohr 2 festlegbar ist und/oder mittels den entsprechenden Vorsprüngen 7.1, 7.2 in eine herkömmliche Schwalbenschwanznut 3 wiederlösbar einsetzbar ist. Eine entsprechende in Figur 3a nur angedeutet Verbindungsleitung 12 liefert die entsprechenden Signale für das Schaltelement bzw. gibt die entsprechenden Informationen an beliebige Teilnehmer weiter.

In den Figuren 4a, 4b und 5 ist ein erfindungsgemäßes Schaltelement R₂ aufgezeigt, dass in etwa der eingangs genannten Art entspricht. Unterschiedlich ist hier, dass im Bodenbereich 9 eine Ausnehmung 13 vorgesehen ist, die der Aufnahme der äusseren Rohrmantelfläche von Rohren 2 dient, wie es bspw. in Figur 6 angedeutet ist.

Auch weist das Schaltelement R₂ in der Seitenwand vorzugsweise nahe des Bodenbereiches 9 die entsprechende Durchgangsöffnung 11 auf, die der Aufnahme bzw, dem Durchführen eines flexiblen Befestigungselementes 10, hier nicht dargestellt, dient, um das Schaltelement R₂ auch an einem herkömmlichen Rohr 2 oder beliebigen Gegenstand 1 wiederlösbar festzulegen.

### Bezugszeichenliste

| | | | | | |
|---|---|---|---|---|---|
| 1 | Gegenstand | 34 | | 67 | |
| 2 | Rohr | 35 | | 68 | |
| 3 | Schwalbenschwanznut | 36 | | 69 | |
| 4 | Gehäuse | 37 | | 70 | |
| 5 | Schaltelektronik | 38 | | 71 | |
| 6 | Seitenwand | 39 | | 72 | |
| 7 | Vorsprung | 40 | | 73 | |
| 8 | Seitenwand | 41 | | 74 | |
| 9 | Bodenbereich | 42 | | 75 | |
| 10 | flexibles Befestigungselement | 43 | | 76 | |
| 11 | Durchgangsöffnung | 44 | | 77 | |
| 12 | Verbindungsleitung | 45 | | 78 | |
| 13 | Ausnehmung | 46 | | 79 | |
| 14 | | 47 | | | |
| 15 | | 48 | | R₁ | Schaltelement |
| 16 | | 49 | | R₂ | Schaltelement |
| 17 | | 50 | | | |
| 18 | | 51 | | | |
| 19 | | 52 | | | |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Schaltelement zum wiederlösbaren Festlegen an beliebigen Gegenständen (1), insbesondere Rohren (2), die ggf. mit Schwalbenschwanznuten (3) versehen sind, mit einem Gehäuse (4) und mit einer im Gehäuse (4) integrierten Schaltelektronik (5),
**dadurch gekennzeichnet,**
**dass** das Gehäuse (4) zumindest eine Durchgangsöffnung (11) zum Durchführen eines flexiblen Befestigungselementes (10), insbesondere einer Rohrschelle oder eines Kabelbinders, aufweist, und das Gehäuse (4) zum Einsetzen in Schwalbenschwanznuten (3) eines beliebigen Gegenstandes (1), entsprechende Vorsprünge (7.1, 7.2) aufweist, wobei die Durchgangsöffnung (11) nahe einem Bodenbereich (9) des Gehäuses (4) und quer zu einer Längsrichtung des Schaltelementes vorgesehen ist, und nahe dem Bodenbereich (9) eine Seitenwand (6) des Gehäuses (4) des Schaltelementes (R₁, R₂) mit zumindest einem als nahezu durchgehende Rastnase ausgebildeten Vorsprung (7.1) versehen ist, welche Rastnase entsprechend passgenau mit einer Schwalbenschwanznut (3) verbindbar ist, und an der gegenüberliegenden Seitenwand (8) nahe dem Bodenbereich (9) zumindest eine weitere Rastnase (7.2) vorgesehen ist, welche flexibel, insbesondere flexibel verstellbar ist, um hinter eine Schwalbenschwanznut (3) einer Schwalbenschwanzaufnahme einzugreifen, und der Bodenbereich (9) über die vollständige Länge des Schaltelementes (R₁, R₂) mit einer Ausnehmung (13) versehen ist,

2. Schaltelement nach Anspruch 1, **dadurch gekennzeichnet, dass** im Bodenbereich (9) im Bereich der Durchgangsöffnung (11) der Bodenbereich (9) und/oder die Durchgangsöffnung (11), insbesondere das Gehäuse (4), verstärkt ausgebildet sind.

3. Schaltelement nach Anspruch 1 oder 2, **dadurch gekennzeichnet, dass** die Ausnehmung (13) von einer wählbaren Tiefe (T) ist, die der Aufnahme und Lagerung des Schaltelementes (R₁, R₂) bspw. auf einem länglichen Gegenstand (1), wie einem Rohr (2) od. dgl. erleichtert.

## Claims

1. Switching element for detachable fastening to any desired articles (1), in particular pipes (2), which are optionally provided with dovetail grooves (3), comprising a housing (4) and comprising electronic switching equipment (5) integrated in the housing (4),
**characterized in**
**that** the housing (4) has at least one through-opening (11) for the lead-through of a flexible fastening element (10), in particular a pipe clamp or a cable tie, and the housing (4) for the purpose of insertion into dovetail grooves (3) of any desired article (1) has corresponding projections (7.1, 7.2), wherein the through-opening (11) is provided close to a base region-(9) of the housing (4) and transversely of a longitudinal direction of the switching element, and close to the base region (9) a side wall (6) of the housing (4) of the switching element (R₁, R₂) is provided with at least one projection (7.1) in the form of an almost continuous detent lug that is connectable in a correspondingly precise-fitting manner to a dovetail groove (3), and on the opposite side wall (8) close to the base region (9) at least one further detent lug (7.2) is provided which is flexible, in particular flexibly adjustable in order to engage behind a dovetail groove (3) of a dovetail receiver; and the base region (9) is provided with a recess (13) over the entire length of the switching element (R₁, R₂).

2. Switching element according to claim 1, **characterized in that** in the base region (9) in the region of the through-opening (11) the base region (9) and/or the through-opening (11), in particular the housing (4), are of a reinforced design.

3. Switching element according to claim 1 or 2, **characterized in that** the recess (13) is of a selectable depth (T) that facilitates the accommodation and mounting of the switching element (R₁, R₂) for example on an elongate article (1), such as a pipe (2) or the like.

## Revendications

1. Elément de commutation fixable de manière amovible à des objets quelconques (1), notamment à des tuyaux (2), qui sont éventuellement pourvus de rainures en queue d'aronde (3), avec un boîtier (4) et avec une électronique de commutation (5) intégrée dans le boîtier (4),
**caractérisé par le fait**
**que** le boîtier (4) présente au moins une ouverture de passage (11) pour le passage d'un élément de fixation flexible (10), en particulier un collier de tuyau ou un connecteur de câble, et que le boîtier (4) présente, pour le placement dans des rainures en queue d'aronde (3) d'un objet quelconque (1), des saillies correspondantes (7.1, 7.2), l'ouverture de passage (11) étant prévue près d'une zone de fond (9) du boîtier (4) et transversalement à une direction longitudinale de l'élément de commutation, et que, près de la zone de fond (9), une paroi latérale (6) du boîtier (4) de l'élément de commutation (R₁, R₂) réalisée sous forme de nez d'encliquetage pratique continu, nez d'encliquetage qui peut être assemblé en liaison de forme en conséquence avec une rainure en queue d'aronde (3), et qu'à la paroi latérale opposée (8) est prévu, près de la zone de fond (9) au moins un autre nez d'encliquetage (7.2) qui est flexible, en particulier déplaçable de manière flexible, pour venir en prise par derrière une rainure en queue d'aronde (3) d'un moyen de réception de queue d'aronde et que la zone de fond (9) est pourvue, sur toute la longueur de l'élément de commutation (R₁, R₂), d'un évidement (13).

2. Elément de commutation selon la revendication 1, **caractérisé par le fait que**, dans la zone de fond (9), à l'endroit de l'ouverture de passage (11), la zone de fond (9) et/ou l'ouverture de passage (11), en particulier le boîtier (4), sont réalisées renforcées.

3. Elément de commutation selon la revendication 1 ou 2, **caractérisé par le fait que** l'évidement (13) est d'une profondeur (T) sélectionnable qui facilite la réception et le montage de l'élément de commutation (R₁, R₂), par exemple sur un objet allongé (1), tel qu'un tuyau (2) ou autre.
